# EUROPÄISCHE PATENTSCHRIFT

(11) **EP 3 035 828 B1**
(45) Veröffentlichungstag und Bekanntmachung des Hinweises auf die Patenterteilung: **05.12.2018**
(21) Anmeldenummer: 14741908.9
(22) Anmeldetag: 23.07.2014
(51) Int. Cl.: A47G 23/02, A47G 19/08

(54) **HALTER FÜR RUNDE GEBRAUCHSGEGENSTÄNDE, WIE FLASCHEN, TELLER, SCHALEN, SCHÜSSELN UND DGL.**
HOLDER FOR ROUND OBJECTS FOR EVERYDAY USE, SUCH AS BOTTLES, PLATES, BOWLS, DISHES AND THE LIKE
SUPPORT POUR OBJETS DOMESTIQUES RONDS, TELS QUE DES BOUTEILLES, DES ASSIETTES, DES BOLS, DES SALADIERS ET SIMILAIRES

(30) Priorität: 19.08.2013 DE 102013108929
(43) Veröffentlichungstag der Anmeldung: 29.06.2016
(73) Patentinhaber: Form Orange Produktentwicklung, 6971 Hard (AT)
(72) Erfinder: HELD, Wolfgang, 6971 Hard (AT)
(74) Vertreter: Jeck, Anton
(86) Internationale Anmeldenummer: PCT/EP2014/065797
(87) Internationale Veröffentlichungsnummer: WO 2015/024724

(56) Entgegenhaltungen:
- DE-U1- 20 021 300
- US-A- 2 087 375
- US-A- 4 923 236

## Beschreibung

Die Erfindung betrifft einen Halter für runde Gebrauchsgegenstände, wie Flaschen, Teller, Schalen, Schüsseln und dgl. nach dem Oberbegriff des Anspruchs 1.

Aus der DE 196 29 577 A1 ist ein derartiger Halter bekannt, der eine Stellplatte und zwei halbkreisförmige Halteplatten aufweist, die mit ihren konkaven Seiten einander zugekehrt entlang einer vertikalen Seite aus einer geöffneten Einbringstellung in eine geschlossene Haltestellung bringbar sind, wobei der Außendurchmesser der auf der Stellplatte abgestellten Gegenstände auf den Innendurchmesser der in Haltestellung eingestellten Halteplatten abgestimmt ist. Dabei ist der Verstellmechanismus zwischen einem Deckel und einer Bodenplatte angeordnet, die gelenkig miteinander verbunden sind. Der Verstellmechanismus umfasst ein kompliziertes mechanisches Getriebe, dass beim Abklappen des Deckels an einem vertikalen Unterteil steuerbar ist. Zudem sind die Halteplatten dabei manuell auf eine vorgegebene Haltestellung einstellbar, die beim Abklappen des Deckels automatisch einstellbar ist. Die Halteplatten liegen dann nur unter Federspannung an den abzustellenden Gebrauchsgegenständen an und müssen daher beim Einbringen in den Halter leicht ausgelenkt werden.

Der Halter nach der DE 10 2008 060 930 A1 ist nur für eine einzige Flasche bestimmt und weist einen feststehenden bogenförmigen Halter auf, zu dem ein ähnlicher bewegbarer Halter in eine Haltestellung bringbar ist. Ein derartiger Halter ist für einen Stapel gestapelter Gebrauchsgegenstände nicht geeignet.

Die DE 10 2011 004 507 A1 zeigt einen Halter für runde Einzelgegenstände, wie Becher, Dosen oder Flaschen, der ein Gehäuse mit einer Durchgangsöffnung aufweist, die mit einem elastischen Abschnitt verschließbar ist. Der Abschnitt legt den eingebrachten Gegenstand federnd im Gehäuse fest. Auch dieser Halter eignet sich nur für die Aufnahme eines einzelnen Gegenstands jedoch nicht für einen Stapel von Gegenständen.

Aus der DE 298 17 904 U1 ist eine spannbare Flaschen-Karaffe bekannt, die in zwei schalenförmigen Teilen aufgeteilt ist. Die beiden Teile sind scharnierartig miteinander verbunden und können über Verschlüsse miteinander verschlossen werden. Ein Teil trägt einen Griff. Im geschlossenen Zustand der Teile nimmt die Karaffe eine schwere Flasche auf, die damit leicht handhabbar ist.

Die US 6 652 793 B2 zeigt einen Tassenhalter für ein Fahrzeug, das zwei bewegliche Halterarme aufweist, die die eingebrachte Tasse federnd festhalten. Dabei sind die beiden Haltearme über eine Stütze am Fahrzeug befestigt.

Aus der US 4 923 236 A ist ein Halter für runde Gebrauchsgegenstände, wie Flaschen, Teller, Schalen, Schüsseln etc. bekannt, mit einer Stellplatte und zwei etwa halbkreisförmig gebogenen Halteplatten, die mit ihren konkaven Seiten einander zugekehrt entlang einer vertikalen Seite aus einer geöffneten Einbringstellung in eine geschlossene sicherbare Haltestellung bringbar sind, wobei der Außendurchmesser der auf der Stellplatte abgestellten Gegenstände auf den Innendurchmesser der in Haltestellung eingestellten Halteplatten abgestimmt ist, und dass beide Halteplatten in der Haltestellung über Verschlusselemente miteinander verbindbar sind, die auf der der Drehlagerung der Stellplatte entgegengesetzten vertikalen Seite an den Halteplatten angeordnet sind. Nachteilig ist dabei, dass die Gebrauchsgegenstände lose auf der Stellplatte gelagert sind und dass die Halteplatten jede für sich in die geschlossene Haltestellung gebracht werden müssen.

Die DE 200 21 300 U1 beschreibt eine Halterung für stapelbare Gegenstände wie Teller oder dgl. mit einem Basisteil und vom Basisteil senkrecht aufragenden Halteteilen, die am Basisteil bewegbar gelagert sind, wobei die Halteteile synchron zueinander bewegbar und im Basisteil verschiebbar gelagert sind. Während des Transports der Halterung ist die sichere Lagerung der lose auf dem Basisteil gelagerten Gegenstände ausschließlich durch einen permanenten beidseitig radial nach innen gerichteten Druck auf die Halteteile gegeben.

In der US 2 087 375 A ist ein Transportbehältnis für stapelbare Gegenstände wie Teller oder dgl. beschrieben, welches aus senkrecht angeordneten Elementen besteht, die mittels flexiblen waagerecht angeordneten Elementen miteinander verbunden sind. Die senkrechten Elemente weisen an ihren Unterseiten Mittel auf, durch die die Gegenstände gehalten werden, nachdem das Transportbehältnis so um die Gegenstände angeordnet wird, dass es mit Hilfe der flexiblen Elemente die Gegenstände ringförmig umfasst. Die beiden senkrecht angeordneten Elemente, die sich dabei am radial offenen Ende des Transportbehältnisses gegenüber stehen, werden mit Verschlussmitteln miteinander verbunden. Der Innendurchmesser des Transportbehältnisses muss dabei exakt auf den Außendurchmesser der Gegenstände abgestimmt sein, um ein Herausfallen der Gegenstände aus dem Transportbehältnis bzw. einen unbeweglichen und damit sicheren Transport innerhalb des Transportbehältnisses zu gewährleisten.

Es ist Aufgabe der Erfindung, den vorstehend genannten bekannten Halter so weiterzuentwickeln, dass in den Halter Gebrauchsgegenstände einfach eingebracht und wieder herausgenommen werden können, wobei die Gebrauchsgegenstände eindeutig in dem Halter gesichert werden können.

Die gestellte Aufgabe wird durch die Merkmale des Anspruchs 1 gelöst.

Dies ist dadurch erreicht, dass die Stellplatte mit einer zentralen Vertiefung und seitlich hochstehenden Begrenzungsanschlägen für die Haltestellung der Halteplatten versehen ist, dass beide Halteplatten auf nebeneinander angeordneten Wellen fest und unverdrehbar gelagert sind, dass die Wellen in der Stellplatte drehbar gelagert sind, dass beide Wellen über Zahnräder, die miteinander im Eingriff stehen, miteinander gekoppelt sind, dass eine Welle mit einem Griff versehen ist, wobei der Griff so mit der Welle verbunden ist, dass er in der Einbringstellung tangentisch zu den geöffneten Halteplatten verläuft, während er in der Haltestellung die geschlossenen Halteplatten diagonal überquert.

In der geöffneten Einbringstellung der Halteplatten können die gestapelten Gebrauchsgegenstände leicht auf der Stellplatte abgestellt werden. In der Haltestellung sind sie dann in den geschlossenen Halteplatten eindeutig fixiert und gehalten,
so dass die gesamte Einheit ohne Gefahr transportiert und an anderer Stelle abgestellt werden kann. Es sei dabei nur an den Abwasch von Tellern und ihre Stapelung in einem Schrankteil verwiesen. Dabei spielt die zentrale Vertiefung in der Stellplatte und ihre seitlichen Begrenzungsanschläge für die Haltestellung der Halteplatten eine wesentliche Rolle.

Vorteilhafte Ausgestaltungen des Halters sind den Unteransprüchen zu entnehmen.

Eine Vereinfachung kann so ausgebildet sein, dass die Halteplatten über eine vertikale Welle, die durch scharnierartig versetzte Ösen der Halteplatten geführt ist, mit der Stellplatte verbunden sind, wobei die eine Halteplatte unverdrehbar in Haltestellung mit der Stellplatte verbunden ist, während die andere Halteplatte fest mit der Welle verbunden ist, die in der Stellplatte drehbar gelagert und mit einem Griff in die Haltestellung bringbar ist.

Die Verbindung der Halteplatten in der Haltestellung kann dabei so ausgebildet sein, dass die Halteplatten mit Verschlussösen versehen sind, die in Haltestellung der Halteplatten vertikal übereinander angeordnet und mittels eines Haltestiftes miteinander verbindbar sind. Es kann aber auch so ausgeführt sein, dass die Halteplatten in der Haltestellung über Rastelemente und Rastaufnahmen miteinander verbindbar sind.

Die Halteplatten bestehen nach einer Ausgestaltung aus elastischem Material. Die aus Kunststoff im Spritzgussverfahren hergestellten Halteplatten sind auf ihren konkaven Innenseiten zumindest auf einem Teil mit einem elastischen Belag, z.B. aus Kunststoff-Schaumstoff, versehen. Die Halteplatten können auch aus verschiedenfarbigen Teilplatten zusammengesetzt sein.

Anstelle nur einer Welle für beide Halteplatten kann auch vorgesehen sein, dass die eine Halteplatte mit einer oberen Teilwelle fest und unverdrehbar und die andere Halteplatte mit einer unteren Teilwelle fest und unverdrehbar verbunden sind, wobei die Teilwellen über ein Umkehrgetriebe miteinander verbunden sind und die untere Teilwelle in der Stellplatte drehbar gelagert ist.

Schließlich wird der Halt der zwischen den Halteplatten gehaltenen Gegenständen dadurch noch verbessert werden, dass die Halteplatten auf ihren Wellen über Federn vorgespannt sind, wenn sie sich an die abgestellten Gebrauchsgegenstände anlegen.

Anhand der Zeichnungen sind Ausführungsbeispiele der Erfindung beschrieben und näher erläutert. Es zeigen:
- Fig. 1: die Draufsicht auf einen Halter in der geschlossenen, leeren Haltestellung,
- Fig. 2: die Draufsicht des Halters nach Fig. 1 bei offener Einbringstellung der Halteplatten,
- Fig. 3: die Draufsicht des Halters nach Fig. 1 in der geschlossenen Haltestellung mit abgestellten Tellern,
- Fig. 4: einen Halter mit getrennten Wellen für die Halteplatten in Frontansicht,
- Fig. 5: eine weitere perspektivische Seitenansicht des Halters nach Fig. 4, die gegenüber dieser um 90° versetzt ist, und
- Fig. 6: eine Perspektive des geschlossenen Halters mit leerem Aufnahmeraum.

Die Fig. 1 zeigt den Halter in der geschlossenen leeren Stellung, wobei der Griff 31 der Welle 30 diagonal sich über die Stellplatte 40 erstreckt. Die Stellplatte 40 kann mit einer zentralen Vertiefung 41 und seitlichen hochstehenden Anschlägen 42 und 43 zum sicheren Abstellen der Teller, Schalen und dgl. versehen sein.

Wie Fig. 2 zeigt, können aus dieser Grundstellung die Halteplatten 10 und 20 in eine Einbringstellung ausgeschwenkt werden. Dabei wird der Griff 31 mit der Welle 30 mehr und mehr tangential zu dem Halter verdreht. Die Halteplatten 10 und 20 können gleichmäßig gegenläufig verstellt werden, wie die Stellungen 10' und 10" bzw. 20' und 20" andeuten. Dies wird durch entsprechende Koppelung der Antriebswelle 30 des Griffs 31 erreicht, wie noch gezeigt wird.

Die abgestellten Teller 50 können in der Haltestellung nach Fig. 3 gesichert gehalten werden, wobei sich die Halteplatten 10 und 20 über elastische Elemente 11 und 21 an den Tellern 50 anlegen. Die Haltestellung der Halteplatten 10 und 20 kann durch angeformte Schließelemente noch mehr gesichert werden.

In Fig. 4 ist der Halter in Frontansicht gezeigt, wobei die mit der Antriebswelle 30 gekoppelten Zahnräder 34 und 35 ein Umkehrgetriebe für getrennte Wellen 32 und 33 bilden. Auf diese Weise ist erreicht, dass mit einer Verdrehung des Griffs 31 die beiden Halteplatten 10 und 20 gleichzeitig eine gegenläufige Verschwenkung erfahren. Dies kann auch mit einer geteilten Antriebswelle 30 erreicht werden, wobei beide Teilwellen über ein Umkehrgetriebe gekoppelt sind, wobei die untere Teilwelle in der Stellplatte 40 drehbar gelagert ist und die obere Teilwelle fest und unverdrehbar mit dem Griff 31 verbunden ist.

Die Fig. 5 zeigt den Halter in der Haltestellung in einer um 90° gegenüber Fig. 4 verdrehten Stellung.

Der Innendurchmesser der konkaven Seiten der Halteplatten 10 und 20 ist an den Außendurchmesser der verschiedenen abzustellenden Gegenstände, wie Teller, Schalen, Flaschen und dgl. angepasst. Dies bedeutet, dass für jede Art eine feste Einheit im Stapel erreicht werden kann.

Die Halteplatten 10 und 20 können aus Kunststoff hergestellt sein und Beläge 11 und 21 aus Kunststoff-Schaumstoff tragen, die als vertikale Streifen ausgebildet sind.

Die Stellplatte 40 kann als Kunststoff-Tiefziehteil hergestellt sein, wobei die Vertiefung 41 in der Mitte der Stellplatte 40 für einen besseren Halt der Gebrauchsgegenstände sorgt. Denselben Zweck erfüllen auch die an der Oberseite der Stellplatte 40 abstehenden Anschläge 42 und 43, die sich an den Außenumfang der abgestellten Gegenstände, zumindest des untersten Gebrauchsgegenstands anlegen.

Schließlich zeigt Fig. 6 eine Perspektive des Halters, die den leeren Halter in Haltestellung erkennen lässt. Dabei ist das Anlegen der Halteplatte 20 an den Begrenzungsanschlägen 42 und 43 der Stellplatte 40 erkennbar. Zudem sind die Beläge 11 und 21 auf den konkaven Innenseiten der Halteplatten 10 und 20 als vertikale Streifen erkennbar, die an der konkaven Innenseite der Halteplatten 10 und 20 vorstehen und sich zusammengedrückt an den Stapel der eingebrachten Gegenstände anlegen können. Die geschlossene Haltestellung der Halteplatten 10 und 20 kann durch (nicht dargestellte) Verschlusselemente, die an den der Drehlagerung der Halteplatten 10 und 20 gegenüberliegenden Seiten 12 und 22 der Halteplatten 10 und 20 angebracht sind, absolut gesichert werden. Der Halter bildet dann eine feste, geschlossene Einheit um die eingebrachten Gegenstände.

## Patentansprüche

1. Halter für runde Gebrauchsgegenstände, wie Flaschen, Teller, Schalen, Schüsseln und dgl., mit einer Stellplatte (40) und zwei etwa halbkreisförmig gebogenen Halteplatten (10, 20), die mit ihren konkaven Seiten einander zugekehrt entlang einer vertikalen Seite aus einer geöffneten Einbringstellung in eine geschlossene sicherbare Haltestellung bringbar sind, wobei der Außendurchmesser der auf der Stellplatte (40) abstellbaren Gegenstände (50) auf den Innendurchmesser der in Haltestellung eingestellten Halteplatten (10, 20) abgestimmt ist, und wobei beide Halteplatten (10, 20) in der Haltestellung über Verschlusselemente miteinander verbindbar sind, die auf der der Drehlagerung auf den der Stellplatte (40) entgegengesetzten vertikalen Seite an den Halteplatten (10, 20) angeordnet sind, **dadurch gekennzeichnet,**
**dass** die Stellplatte (40) mit einer zentralen Vertiefung (41) und seitlich hochstehenden Begrenzungsanschlägen (42, 43) für die Haltestellung der Halteplatten (10, 20) versehen ist,
**dass** beide Halteplatten (10, 20) auf nebeneinander angeordneten Wellen (32, 33) fest und unverdrehbar gelagert sind,
**dass** die Wellen (32, 33) in der Stellplatte (40) drehbar gelagert sind,
**dass** beide Wellen (32, 33) über Zahnräder (34, 35), die miteinander im Eingriff stehen, miteinander gekoppelt sind und
**dass** eine Welle mit einem Griff (31) versehen ist, wobei der Griff (31) so mit der Welle verbunden ist, dass er in der Einbringstellung tangentisch zu den geöffneten Halteplatten (10, 20) verläuft, während er in der Haltestellung die geschlossenen Halteplatten (10, 20) diagonal überquert.

2. Halter nach Anspruch 1,
**dadurch gekennzeichnet,**
**dass** die Halteplatten (10, 20) über eine vertikale Welle (30), die durch scharnierartig versetzte Ösen der Halteplatten (10, 20) geführt ist, mit der Stellplatte (40) verbunden sind, wobei die eine Halteplatte (10) unverdrehbar in Haltestellung mit der Stellplatte (40) verbunden ist, während die andere Halteplatte (20) fest mit der Welle (30) verbunden ist, die in der Stellplatte (40) drehbar gelagert und mit einem Griff (31) in die Haltestellung bringbar ist.

3. Halter nach Anspruch 1,
**dadurch gekennzeichnet,**
**dass** die Halteplatten (10, 20) mit Verschlussösen versehen sind, die in Haltestellung der Halteplatten (10, 20) vertikal übereinander angeordnet und mittels eines Haltestiftes miteinander verbindbar sind.

4. Halter nach Anspruch 1,
**dadurch gekennzeichnet,**
**dass** die Halteplatten (10, 20) in der Haltestellung über Rastelemente und Rastaufnahmen miteinander verbindbar sind.

5. Halter nach Anspruch 1 bis 4,
**dadurch gekennzeichnet,**
**dass** die Halteplatten (10, 20) aus elastischem Material bestehen.

6. Halter nach Anspruch 5,
**dadurch gekennzeichnet,**
**dass** die aus Kunststoff im Spritzgussverfahren hergestellten Halteplatten (10, 20) zumindest auf einem Teil ihrer konkaven Innenseiten mit einem elastischen Belag (11, 21), z. B. aus Kunststoff-Schaumstoff, versehen sind.

7. Halter nach Anspruch 1 bis 6,
**dadurch gekennzeichnet,**
**dass** die Halteplatten (10, 20) aus verschiedenfarbigen Teilplatten zusammengesetzt sind.

8. Halter nach Anspruch 2,
**dadurch gekennzeichnet,**
**dass** die eine Halteplatte (20) mit einer oberen Teilwelle fest und unverdrehbar und die andere Halteplatte (10) mit einer unteren Teilwelle fest und unverdrehbar verbunden sind, wobei die Teilwellen über ein Umkehrgetriebe miteinander verbunden sind und die untere Teilwelle in der Stellplatte (40) drehbar gelagert ist.

9. Halter nach Anspruch 1,
**dadurch gekennzeichnet,**
**dass** die Halteplatten (10, 20) auf ihren Wellen (30 bzw. 32, 22) über Federn vorgespannt sind, wenn sie sich an die abgestellten Gebrauchsgegenstände (56) anlegen.

## Claims

1. A holder for round objects for everyday use, such as bottles, plates, bowls, dishes and the like, having an positioning plate (40) and two approximately semicircularly curved holder plates (10, 20), which, with their concave sides facing toward one another, can be moved along a vertical side from an open insertion position into a closed, securable holding position, the outer diameter of the objects (50) placed on the positioning plate (40) being adapted to the inner diameter of the holder plates (10, 20) put in the holding position, and both holder plates (10, 20) are connectable to one another in the holding position via closure elements that are located on the holder plates (10, 20) on the vertical side, opposite from the rotary support of the positioning plate (40),
**characterized in that**
the positioning plate (40) is provided with a central indentation (41) and laterally raised demarcation stops (42, 43) for the holding position of the holder plates (10, 20);
that both holder plates (10, 20) are supported fixedly and nonrotatably on shafts (32, 33) located side by side;
that the shafts (32, 33) are rotatably supported in the positioning plate (40);
that both shafts (32, 33) are coupled to one another via gear wheels (34, 35) that mesh with one another;
that one shaft is provided with a handle (31), and the handle (31) is connected to the shaft in such a way that in the insertion position, it extends at a tangent to the open holder plates (10, 20), while in the holding position it diagonally crosses the closed holder plates (10, 20).

2. The holder of claim 1,
**characterized in that**
the holder plates (10, 20) are connected to the positioning plate (40) via a vertical shaft (30), which is passed through hingelike offset eyelets of the holder plates (10, 20), and one holder plate (10) is connected nonrotatably in the holding position to the positioning plate (40), while the other holder plate (20) is fixedly connected to the shaft (30), which is rotatably supported in the positioning plate (40) and can be put with a handle (31) into the holding position.

3. The holder of claim 1,
**characterized in that**
the holder plates (10, 20) are provided with closure eyelets, which in the holding position of the holder plates (10, 20) are located vertically one above the other and are connectable to one another by means of a holder pin.

4. The holder of claim 1,
**characterized in that**
the holder plates (10, 20) are connectable to one another in the holding position via detent elements and detent receptacles.

5. The holder of claims 1 through 4,
**characterized in that**
the holder plates (10, 20) comprise elastic material.

6. The holder of claim 5,
**characterized in that**
the holder plates (10, 20), produced by injection molding from plastic, are provided on at least a portion of their concave inner sides with an elastic covering (11, 21), for instance of plastic foam.

7. The holder of claims 1 through 6,
**characterized in that**
the holder plates (10, 20) are composed of different-colored partial plates.

8. The holder of claim 2,
**characterized in that**
one holder plate (20) is connected fixedly and nonrotatably to an upper partial shaft and the other holder plate (10) is connected fixedly and nonrotatably to a lower partial shaft, and the partial shafts are connected to one another via a reversing gear, and the lower partial shaft is rotatably supported in the positioning plate (40).

9. The holder of claim 1,
**characterized in that**
the holder plates (10, 20) are prestressed on their shafts (30; 32, 22) via springs, when the holder plates rest on the objects for everyday use (56) that have been set down on them.

## Revendications

1. Support pour objets d'usage comme bouteilles, assiettes, coques, clés et autres avec une plaque de réglage (40) et deux plaques de fixation presque semi-circulaires courbées (10,20) qui sont adaptées pour être placées avec leurs côtés concaves tournées l'une vers l'autre au long du côté verticale d'une position d'insertion ouverte vers une position de retenue fermée visible où le diamètre extérieure des objets déposés (50) sur la plaque de réglage (40) est en cohérence avec le diamètre intérieure des plaques de fixation (10, 20) réglées en fonction de la position de retenue et où les plaques de fixation (10, 20) sont reliées entre elles en fonction de la position de retenue par le biais d'éléments de fermeture disposées sur le côté opposé verticale du coussinet de pivotement de la plaque de réglage (40) des plaques de fixation (10,20) des plaques de support
Caractérisé de sorte que
La plaque de réglage (40) est munie d'un prolongement central (41) et de butées de limitation (42,43) pour la position de retenue des plaques de support (10,20),
Que les deux plaques de support (10,20) sont montées l'une à côté de l'autre et disposées sur des vagues (32,33) fixement et sans possibilité de rotation,
Que les vagues (32,33) sont montées au niveau de la plaque de réglage (40) à titre rotatif,
Que les deux vagues (32,33) sont couplées entre elles via des roues dentées (34,35) qui viennent en prise,
Qu'une vague est munie d'une poignée (31) où la poignée est reliée à la vague de telle sorte qu'elle s'étende dans la position d'insertion à titre tanguétique vers les plaques de support ouvertes (10,20), tandis qu'elle traverse à titre diagonale les plaques de support fermées (10,20) dans la position de retenue.

2. Support conformément à la revendication 1
Est caractérisé de sorte que
Les plaques de support (10,20) sont guidées via une vague verticale (30) par des oeillets des plaques de support (10,20) mutées à la manière d'une charnière reliées à la plaque de réglage (40) où une plaque de réglage (40) est reliée sans possibilité de rotation dans la position de retenue à la plaque de réglage (40), tandis que l'autre plaque de support (20) est reliée fixement à la vague (30) montée dans la plaque de réglage (40) à titre rotatif et adaptée pour être placée avec une poignée (31) dans la position de retenue.

3. Support conformément à la revendication 1
Est caractérisé de sorte que
Les plaques de support (10,20) sont munies de plans obturateurs superposés dans la position de retenue des plaques de support (10,20) à titre verticale et sont reliées entre elles à l'aide d'une goupille de retenue.

4. Support conformément à la revendication 1
Est caractérisé de sorte que
Les plaques de support (10,20) sont reliées entre elles dans la position de retenue par le biais d'éléments d'encliquetage et d'évidements.

5. Support conformément aux revendications 1 jusqu'à 4
Est caractérisé de sorte que
Les plaques de support (10,20) sont faites de matériel élastique.

6. Support conformément à la revendication 5
Est caractérisé de sorte que
Les plaques de support (10,20) fabriquées de matière plastique par moulage par injection sont munies au minimum d'un revêtement élastique (11,21) à titre d'exemple de matière plastique - matériel alvéolaire sur une partie de leurs côtés intérieurs concaves.

7. Support conformément aux revendications 1 jusqu'à 6
Est caractérisé de sorte que
Les plaques de support (10,20) sont composées de disques constitutifs de couleurs différentes.

8. Support conformément à la revendication 2
Est caractérisé de sorte qu'
Une plaque de support (20) avec un arbre partiel supérieur fixement et sans possibilité de rotation est reliée à l'autre plaque de support (10) avec un arbre partiel inférieur où les arbres partiels sont reliés l'un à l'autre par le biais d'engrenage d'inversion et où l'arbre partiel inférieur est monté dans la plaque de réglage (40) à titre rotatif.

9. Support conformément à la revendication 1
Est caractérisé de sorte que
Les plaques de support (10,20) sont précontraintes sur leurs vagues (30 le cas échéant 32,22) par l'intermédiaire de ressorts si elles se frottent aux objets d'usage (56) déposés.
